# EUROPÄISCHE PATENTSCHRIFT

(11) **EP 1 444 661 B1**
(45) Veröffentlichungstag und Bekanntmachung des Hinweises auf die Patenterteilung: **15.08.2007**
(21) Anmeldenummer: 02782966.2
(22) Anmeldetag: 21.10.2002
(51) Int. Cl.: G07D 7/20

(54) **VERFAHREN ZUR FUNKTIONSPRÜFUNG, JUSTIERUNG UND/ODER KALIBRIERUNG EINER WERTDOKUMENTBEARBEITUNGSVORRICHTUNG**
VALUABLE DOCUMENT PROCESSING DEVICE, METHOD FOR FUNCTION CHECKING, ADJUSTING AND/OR CALIBRATING THE VALUABLE DOCUMENT PROCESSING DEVICE AND TESTING MEDIA FOR IMPLEMENTING SAID METHOD
DISPOSITIF DE TRAITEMENT DE DOCUMENTS DE VALEUR, PROCEDE DE CONTROLE DE FONCTIONNEMENT, REGLAGE ET/OU ETALONNAGE DU DISPOSITIF DE TRAITEMENT DE DOCUMENTS DE VALEUR ET MILIEUX DE TEST PERMETTANT DE METTRE EN OEUVRE LEDIT PROCEDE

(30) Priorität: 24.10.2001 DE 10151854
(43) Veröffentlichungstag der Anmeldung: 11.08.2004
(73) Patentinhaber: Giesecke & Devrient GmbH, 81677 München (DE)
(72) Erfinder: SMITH, Paul, 91619 Obernzenn (DE); STEIN, Dieter, 83607 Holzkirchen (DE); WUNDERER, Bernd, 80805 München (DE)
(74) Vertreter: Höhfeld, Jochen
(86) Internationale Anmeldenummer: PCT/EP2002/011752
(87) Internationale Veröffentlichungsnummer: WO 2003/036572

(56) Entgegenhaltungen:
- WO-A-92/05521
- WO-A-96/30879
- WO-A-99/49423
- US-A- 5 971 128

## Beschreibung

Die Erfindung betrifft ein Verfahren zur Funktionsprüfung, Justierung und/ oder Kalibrierung von mindestens einem Sensor in einer Wertdokumentbearbeitungsvorrichtung und eine entsprechende Wertdokumentbearbeitungsvorrichtung sowie geeignete Testmedien zur Durchführung des Verfahrens.

Wertdokumentbearbeitungsvorrichtungen werden insbesondere zur Bearbeitung von Banknoten benötigt, um beispielsweise Banknoten auf spezielle Echtheitsmerkmale und Qualitätseigenschaften zu prüfen. Fälschungen und durch Gebrauch verschlissene Banknoten werden aussortiert. Wertdokumentbearbeitungsvorrichtungen sind grundsätzlich auch zur Prüfung jeder anderen Art von Wertdokumenten verwendbar, beispielsweise zur Prüfung von Ausweisen, Kreditkarten, Scheckkarten, Fahrausweisen und dergleichen.

Aus der WO 99/49423 ist eine Vorrichtung für die Annahme von Münzen oder Banknoten bekannt, bei der während des normalen Betriebs, d. h. während der Annahme von Münzen oder Banknoten, eine Kalibrierung erfolgt. Dabei werden neue Typen von Münzen oder Banknoten dazu verwendet, die für die Annahme oder Zurückweisung der Münzen oder Banknoten verwendeten Parameter zu kalibrieren und so an die neuen Typen von Münzen oder Banknoten anzupassen. Die Verwendung von speziell präparierten Testmedien für die Überprüfung von Sensoren wird jedoch nicht erwähnt.

Die Prüfung der Wertdokumente erfolgt mittels mehreren, je nach der zu prüfenden Wertdokumenteigenschaft unterschiedlichen Sensoren. Die Sensoren werden in zeitlichen Abständen bezüglich ihrer korrekten Funktionsfähigkeit, Justierung und/ oder Kalibrierung überprüft. Diese Überprüfung erfolgt üblicherweise mittels spezieller Testmedien. "Testmedien" im Sinne der vorliegenden Erfindung sind nur solche lauffähigen Funktionsprüf-, Justier- und/oder Kalibrierhilfsmittel, die speziell präpariert sind, also beispielsweise speziell für die Überprüfung präparierte Banknoten oder Papierzuschnitte. Die Testmedien können für die Überprüfung einer oder mehrerer Eigenschaften eines einzelnen Sensors der Wertdokumentbearbeitungsvorrichtung ausgebildet sein, dann handelt es sich um ein sogenanntes "lokales

Testmedium", oder für die Überprüfung mehrerer oder aller relevanten Eigenschaften von mehreren oder allen relevanten Sensoren, dann handelt es sich um ein sogenanntes "globales Testmedium".

Im Falle von lokalen Testmedien ist zur vollständigen Überprüfung aller Sensoren der Wertdokumentbearbeitungsvorrichtung eine größere Anzahl unterschiedlicher Testmedien erforderlich, wohingegen im Falle eines globalen Testmediums anhand eines einzigen Testmediums alle Eigenschaften und Sensoren in der Wertdokumentbearbeitungsvorrichtung überprüft werden können, jedoch nur mit Eigenschaften, die die Testmedien tatsächlich aufweisen. Die erstgenannte Variante ist zwar flexibel, wegen der großen Anzahl von verschiedenen Testmedien aber entsprechend aufwändig und teuer. Demgegenüber ist die zweitgenannte Variante zwar preiswerter, jedoch wenig flexibel, da sie an mit unterschiedlichen Sensoren ausgestatteten Wertdokumentbearbeitungsvorrichtungen nicht eingesetzt werden können. Für Jede Wertdokumentbearbeitungsvorrichtung ist aber, mit einem gewissen Aufwand, ein Satz aus globalen und lokalen Testmedien zusammenstellbar, der alle notwendigen Test- und Justieraufgaben abdeckt.

Aufgabe der vorliegenden Erfindung ist es daher, ein Verfahren zur Funktionsprüfung, Justierung und/ oder Kalibrierung von mindestens einem Sensor in einer Wertdokumentbearbeitungsvorrichtung, eine entsprechende Wertdokumentverarbeitungsvorrichtung und Testmedien zur Durchführung des Verfahrens zur Verfügung zu stellen, welche dem Stand der Technik hinsichtlich Flexibilität, bei möglichst geringem Aufwand, überlegen sind.

Diese Aufgabe wird erfindungsgemäß durch ein Verfahren, eine Wertdokumentbearbeitungsvorrichtung, Testmedien und einem System bestehend aus der Wertdokumentbearbeitungsvorrichtung und den Testmedien mit den Merkmalen der unabhängigen Ansprüche gelöst. In davon abhängigen Ansprüchen sind vorteilhafte Weiterbildungen und Ausgestaltungen der Erfindung angegeben.

Dementsprechend weisen die Testmedien, anhand welcher die Funktionsprüfung, Justierung und/oder Kalibrierung der Wertdokumentbearbeitungsvorrichtung durchgeführt wird, Kennungen auf, anhand welcher die Testmedien unterscheidbar sind. Die Kennungen können für alle Testmedien verschieden sein, können aber auch für Gruppen von Testmedien identisch sein. In einem Datenspeicher, der Bestandteil der Banknotenbearbeitungsvorrichtung sein kann, der aber auch ein elektronisches Speichermedium zur Verwendung in der Banknotenbearbeitungsvorrichtung sein kann, sind einzelnen Kennungen bestimmte Informationen darüber zugeordnet, welcher Sensor oder welche Sensoren der Banknotenbearbeitungsvorrichtung in Bezug auf welche Eigenschaft oder Eigenschaften anhand des die jeweilige Kennung tragenden Testmediums zu prüfen, justieren und/oder kalibrieren ist oder sind.

Dies bietet den Vorteil, dass alle Testmedien abgesehen von ihrer Kennung äußerlich identisch und daher als globales Testmedium geeignet sind, d. h. insbesondere mehrere oder alle zu überprüfenden Eigenschaften aufweisen. Andererseits können dieselben Testmedien auch als lokale Testmedien verwendet werden. Ob ein Testmedium ein globales oder ein lokales Testmedium ist, hängt mit Ausnahme von den tatsächlich auf dem Testmedium vorhandenen Eigenschaften allein davon ab, welche Informationen der zugehörigen Kennung in dem von dem Testmedium unabhängigen Datenspeicher zugeordnet sind. Insbesondere braucht das jeweilige Testmedium selbst keinerlei spezifische Informationen darüber zu besitzen, welcher Sensor der Wertdokumentbearbeitungsvorrichtung auf welche Eigenschaft zu überprüfen ist. Die Kennung selbst jedenfalls ist insoweit völlig unspezifisch und wird erst durch die Zuordnung der gespeicherten Informationen entsprechend spezifiziert.

Ein besonderer Vorteil besteht weiter auch darin, dass Testmedien mit unterschiedlicher Kennung durchaus dieselben Informationen zugeordnet werden können.

Dieser Vorteil sei an folgendem Beispiel erläutert: Für die Kalibrierung eines Sensors läßt man üblicherweise eine größere Anzahl von Testmedien durch die Wertdokumentbearbeitungsvorrichtung laufen, insbesondere wenn die Kalibrierung mit einem adaptivem Lernprozess verknüpft ist. Stellt sich erst im Kalibrierungsprozess heraus, dass die Testmedien mit der dafür vorgesehenen Testmedienkennung für die beabsichtigte Kalibrierung zahlenmäßig nicht ausreichen, können durch Umprogrammieren der gespeicherten Informationen kurzerhand weiteren Testmedien mit einer anderen Testmediumkennung aber der gleichen zu kalibrierenden Eigenschaft, die gleichen Informationen zugeordnet werden, die zur Kalibrierung des fraglichen Sensors erforderlich sind. Diese "umprogrammierten" Testmedien lässt man dann mit den eigentlichen für die Kalibrierung vorgesehenen Testmedien zur Kalibrierung des Sensors durch die Wertdokumentbearbeitungsvorrichtung laufen.

Den Kennungen sind im Datenspeicher außer den Informationen über die zu überprüfenden Sensoren und Eigenschaften weitere Informationen zugeordnet, wie beispielsweise die Grenzen, innerhalb welcher die Sensoreigenschaften zu liegen haben, um als funktionsfähig bzw. "FIT", d. h. "funktionsunfähig" bzw. "UNFIT" eingestuft zu werden. Je nach den gespeicherten Informationen kann der entsprechende Sensor auch einen Selbsttest durchführen oder das Ergebnis eines zuvor durchgeführten Selbsttests mitteilen, der zu einer Fehlermeldung führen kann, wenn z.B. die Sensoreigenschaft außerhalb vorgegebener Grenzen liegt. Oder der Sensor justiert oder kalibriert sich neu auf Basis des oder der durchlaufenden Testmedien.

Insbesondere im Falle einer Neukalibrierung mittels einer Gruppe von Testmedien ist es beispielsweise auch denkbar, dass sich nur die Kennung des ersten und des letzten Testmediums von der Kennung der übrigen Testmedien unterscheidet, wobei der ersten Kennung eine Information bzw. eine Funktion zugeordnet wird, wonach die Eigenschaften des zu kalibrierenden Sensors auf einen Ausgangswert gesetzt werden, und der Kennung des letzten Testmediums die Information bzw. Funktion zugeordnet wird, dass der Kalibriervorgang abgeschlossen ist. Hierzu ist es erforderlich, dass die Wertdokumentbearbeitungsvorrichtung nach Erkennen des "Straft-Testmediums" den Lern- und/ oder Kalibrierprozess initiiert und bei Erkennen des "Stopp-Testmediums" beendet.

Die Kennung kann eine Ziffernfolge, ein Barcode oder ein sonstiges leicht unterscheidbares, maschinenlesbares Muster sein. Die Herstellung der unterschiedlichen Testmedien und auch ihre Identifizierung durch die Wertdokumentbearbeitungsvorrichtung ist somit wenig aufwendig und kann mit einfachen Mitteln erfolgen. Es ist auch möglich Wertdokumente wie Banknoten mit speziellen Eigenschaften zu versehen oder solche mit gefundenen speziellen Eigenschaften zu selektieren und diese als Testmedien zu verwenden, wobei z. B. bereits vorhandene Seriennummern der Banknoten als Kennung dienen kann. Zur besseren Unterscheidung von normalen Wertdokumenten sind zusätzliche machinenlesbare Modifikationen denkbar, z. B. Aufdrucken oder Aufstempeln eines Barcodes etc.

Vorzugsweise ist die Kennung identisch auf beiden Seiten des Testmediums vorhanden, um eine seitenunabhängige und vorzugsweise auch lageunabhängige Erfassung der Kennung maschinell zu ermöglichen.

Gemäß einer Weiterbildung der Erfindung werden die Sensoreigenschaften vor der ersten Inbetriebnahme der Wertdokumentbearbeitungsvorrichtung mittels der zuvor beschriebenen Testmedien geprüft, justiert und kalibriert. Die für diese ursprüngliche Messung verwendeten Testmedien werden nachfolgend als Master-Testmedien bezeichnet und bilden ein Master-Testmedienset, welches sorgfältig dokumentiert und aufbewahrt wird. Die mit dem Master-Testmedienset ermittelten Sensormessdaten werden nachfolgend als Master-Messdaten und der erstmalige Prüf-, Justier- und/oder Kalibriervorgang der Wertdokumentbearbeitungsvorrichtung als Master-Testmedienlauf bezeichnet. Während ein Testmedienlauf mit normalen Testmedien einen rein qualitativen Charakter hat, nämlich beispielsweise der Prüfung auf Toleranzeinhaltung sowie Justierung und Kalibrierung dient, ohne dass der konkrete Messwert des jeweiligen Sensors von entscheidender Bedeutung ist, werden beim Master-Testmedienlauf zusätzlich die Master-Messdaten quantitativ ermittelt. Die Master-Messdaten werden in der Wertdokumentbearbeitungsvorrichtung gespeichert, beispielsweise in demselben Datenspeicher wie die Testmedien-Kennungsinformationen. Die Master-Messdaten können auch Daten umfassen, die der jeweilige Sensor in einem Selbsttest gewonnen hat.

Mittels der gespeicherten Master-Messdaten läßt sich jederzeit überprüfen, inwieweit sich die in einem Testmedienlauf konkret gemessenen Messwerte eines Sensors von den Master-Messdaten unterscheiden. Dies ermöglicht eine Trenderkennung und ein Austauschen des betreffenden Sensors bevor es zu einem Versagen des Sensors und damit zum Stillstand der Wertdokumentbearbeitungsvorrichtung kommt. Nur anhand der gespeicherten Master-Messdaten können Drifteffekte und Ausreißer der Sensorleistung erkannt werden. Eine exakte Überprüfung der Sensoreigenschaften und etwaiger Abweichungen vom Master-Meßwert lässt sich am besten mit dem Master-Testmedienset selbst durchführen. Deshalb wird das Master-Testmedienset, mit welchem die Wertdokumentbearbeitungsvorrichtung vor ihrer Auslieferung an einen Kunden werkseitig eingestellt wurde, mit an den Kunden ausgeliefert. Auf diese Weise bietet die vorliegende Erfindung dem Benutzer einer Wertdokumentbearbeitungsvorrichtung eine perfekte und flexible Möglichkeit zur Funktionsprüfung, Justierung und/oder Kalibrierung einer Wertdokumentbearbeitungsdvorrichtung.

Nachfolgend wird die Erfindung beispielhaft anhand der einzigen begleitenden Zeichnung erläutert.

Die Figur zeigt schematisch einen wesentlichen Teil eines Verfahrens gemäß der vorliegenden Erfindung zur Funktionsprüfung, Justierung und/ oder Kalibrierung von Sensoren für Wertdokumente, insbesondere Banknoten. Ein Test-Medienset bestehend aus in diesem Beispiel lokalen Testmedien mit Kennungen TM-1 bis TM-6, wird einer nicht dargestellten Banknotenbearbeitungsvorrichtung als Stapel zugeführt. Die Testmedien TM-1 bis TM-6 sind gleichartig aufgebaut und unterscheiden sich lediglich in der Kennung. In einer Vereinzelervorrichtung werden die Testmedien sukzessive vereinzelt und laufen über eine Transportvorrichtung durch die Banknotenbearbeitungsvorrichtung, wo sie von Sensoren S1, S2 in Bezug auf bestimmte Echtheits- und Qualitätsmerkmale geprüft werden. In der schematischen Darstellung gemäß der einzigen Figur sind die Testmedien mit Kennung TM-6 und TM-5 vereinzelt und in Pfeilrichtung innerhalb der Banknotenbearbeitungsvorrichtung transportiert worden. An einer ersten Position innerhalb der Banknotenbearbeitungsvorrichtung wird mittels eines Kennungssensors 1 die Kennung des jeweiligen Testmediums erfasst. Im dargestellten Beispielsfalle erfasst der Kennungssensor 1 momentan die Kennung TM-5. Die erfasste Kennung TM-5 wird an eine Datenverarbeitungseinrichtung 2 weitergeleitet, in der zu jeder möglichen Kennung spezielle Informationen gespeichert sind. In der Datenverarbeitungseinrichtung 2 werden somit der jeweils erfassten Kennung ein spezieller Satz von fest vorgegebenen Informationen zugeordnet. Die den Kennungen TM-1 bis TM-6 zugeordneten Informationen I1 bis I6 können über eine Eingabe 3 spezifiziert und prinzipiell jederzeit umprogrammiert werden.

Im dargestellten Beispielsfall werden der Kennung "TM-5" die Informationen I5 zugeordnet. Die Informationen I5 umfassen Angaben über den Sensor oder die Sensoren, die anhand des Testmediums mit der Kennung TM-5 zu prüfen, justieren oder kalibrieren sind, sowie zusätzliche konkrete Angaben zur Durchführung der Prüfung, Justierung oder Kalibrierung. Im dargestellten Beispielsfall ist das Testmedium mit Kennung TM-5 gemäß der Information I5 zur Prüfung des Sensors S1 bestimmt, und die Informationen I5 enthalten dazu beispielsweise die zusätzliche Angabe, dass der Sensor S1, der beispielsweise ein mittels IR-Transmissionsstrahlung arbeitender Dickensensor ist, bezüglich seiner IR-Empfangseigenschaften überprüft werden soll, die in einem vorgegebenen Toleranzbereich liegen müssen, damit der Sensor S1 als "FIT" eingestuft wird. Diese Funktionsprüfung erfolgt natürlich erst, nachdem das Testmedium mit Kennung TM-5 an die Stelle vorgerückt ist, an der sich der Sensor S1 befindet. Dort befindet sich gegenwärtig noch das Testmedium mit Kennung TM-6, anhand dessen die Funktionsfähigkeit des Sensors S2 geprüft wird.

Sobald das Testmedium mit Kennung TM-5 an die entsprechende Stelle vorgerückt ist, und der Dickensensor S1 zu diesem Testmedium einen IR-Transmissionswert gemessen hat, wird in der Datenverarbeitungseinheit 2 geprüft, ob der gemessene IR-Dickenmesswert innerhalb des durch die Informationen 15 vorgegebenen Toleranzbereichs liegt. Ist dies der Fall, so wird der Sensor S1 und das Testmedium TM-5 als "FIT" eingestuft und das Testmedium TM-5 in einen "FIT-Ausgabeschacht" weitergeleitet. Liegt der Messwert außerhalb des vorgegebenen Toleranzbereichs, wird der Sensor S1 und das Testmedium TM-5 als "UNFIT" eingestuft und das Testmedium TM-5 in einen "UNFIT-Ausgabeschacht" weitergeleitet. Wenn eine Bearbeitung von Testmedien nicht möglich ist, beispielsweise im Falle eines Doppelabzugs, werden die Testmedien in einem "Reject-Ausgabefach" abgelegt. Die bedienende Person legt alle Testmedien aus dem Reject-Ausgabefach wieder in den Vereinzelner, bis alle Testmedien als "FIT" oder "UNFIT" eingestuft sind. Gleichzeitig erhält die bedienenden Person ohne weitere Hilfsmittel einen Überblick über den Zustand der Banknotenbearbeitungsvorrichtung bzw. deren Sensoren: liegen alle Testmedien in einem "FIT-Ausgabeschacht", so ist die Maschine uneingeschränkt arbeitsfähig, befinden sich Testmedien in einem "UNFIT-Ausgabeschacht", wird die Notwendigkeit einer Wartung erkennbar.

Anhand des Testmediums mit Kennung TM-5 wurde somit eine Funktionsprüfung des Dickensensors S1 durchgeführt. Das nächstfolgende Testmedium mit Kennung TM-4 kann beispielsweise zur Justierung eines anderen, hier nicht näher dargestellten Sensors dienen. Die darauf folgenden fünf Testmedien mit Kennungen TM-3, TM-2 und TM-1 dienen der Kalibrierung eines ebenfalls nicht näher dargestellten Sensors. Das Testmedium mit Kennung TM-3 bewirkt zunächst aufgrund der ihr zugeordneten Informationen 13, dass ein spezieller Sensor in einen Kalibriermodus versetzt wird, indem beispielsweise die Schwellenparameter der internen Bewertung eines zu kalibrierenden Parameters modifiziert werden. Anhand der drei nachfolgenden Testmedien mit Kennung TM-2 erfolgt dann eine Kalibrierung des betreffenden Sensors, und anhand des letzten Testmediums mit Kennung TM-1 wird der Sensor wieder auf Normalbetrieb zurückgestellt und gleichzeitig eine Überprüfung der Kalibrierung vorgenommen. Reicht die Anzahl der Testmedien mit Kennzeichnung TM-2 zur Kalibrierung nicht aus, so können weitere Testmedien mit anderen Kennungen oder sogar Banknoten zwischen die Testmedien mit Kennungen TM-3 und TM-1 gelegt werden und der Kalibriervorgang noch einmal wiederholt werden. Das setzt voraus, dass die den Kennungen der hinzugefügten Testmedien bzw. Banknoten zugeordneten Informationen so umprogrammiert werden, dass sie mit den Informationen I2 der Kennung TM-2 übereinstimmen.

Das Verfahren zur Funktionsprüfung, Justierung und/oder Kalibrierung der Sensoren muss nicht notwendigerweise in einem separaten Test erfolgen. Stattdessen können einzelne Testmedien oder auch ein Testmedienset im Normalbetrieb der Banknotenbearbeitungsvorrichtung zwischen Umlaufbanknoten gelegt werden, die in üblicher Weise sortiert werden. Aufgrund der Kennung werden die Testmedien von der Banknotenbearbeitungsvorrichtung als solche identifiziert und in diesem Falle allesamt in das Reject-Ausgabefach ausgegeben, da in das oder die FIT- und UNFIT-Ausgabefächer die im Normalbetrieb zu sortierenden Banknoten ausgegeben werden. Die bei der Prüfung der Testmedien ermittelten Informationen über den Zustand der jeweils geprüften, justierten und/oder kalibrierten Sensoren werden für jedes Testmedium, also spezifiziert nach den jeweiligen Kennungen, aufgezeichnet, um es dem Bediener der Banknotenbearbeitungsvorrichtung zu ermöglichen, anhand dieser Aufzeichnungen nachzuvollziehen, welche Testmedien als FIT oder UNFIT oder als Reject einzustufen sind. Die Testmedien im Reject-Ausgabefach werden den im Normalbetrieb zu sortierenden Banknoten erneut hinzugefügt, bis auch diese als FIT oder UNFIT eingestuft werden. Dabei ist anhand der Aufzeichnungen die Testmedien auszusortieren, die als FIT oder UNFIT erkannt wurden. Alternativ können auch alle Testmedien erneut bearbeitet werden, wenn die Banknotenbearbeitungsvorrichtung anhand der Aufzeichnungen alle Testmedien, für die bereits ein gültiges Ergebnis (FIT oder UNFIT) vorliegt, bei der erneuten Bearbeitung ignoriert. Die Einstufung als FIT bzw. UNFIT nimmt der Bediener dann zum Anlass, entsprechende Servicearbeiten, wie z. B. den Austausch von Sensoren oder deren Einstellung zu veranlassen.

Ein Programm zur Durchführung des vorgeschriebenen Verfahrens kann beispielsweise wie folgt aufgebaut sein:

```
       If TM-Code = = TM-1
       Then
                    If (t1_low < property1 <t1_high) and
                                        (t2_low < property2 <t2_high) and
                                        (tN_low < property_N < tN_high)
                    Then SortingClass = TM_Fit
                    Else SortingClass = TM_Unfit
       Else If TM_CODE = = TM-2
       Then ...
```

Gemäß einer bevorzugten Weiterbildung der Erfindung ist vorgesehen, dass zusätzlich zu den Informationen I1 bis I6, die den Kennungen TM1 bis TM6 zugeordnet sind, weitere Informationen gespeichert sind, die den einzelnen Sensoren S1, S2,... zugeordnet sind. Bei diesen weiteren Informationen handelt es sich um konkrete Messdaten, die bei der erstmaligen Inbetriebnahme der Banknotenbearbeitungsvorrichtung für die jeweiligen Sensoren ermittelt wurden. Diese als Master-Messdaten bezeichneten Sensordaten werden mit den bei den Testmediendurchläufen konkret ermittelten Sensormessdaten verglichen, so dass eine qualitative Aussage über die Sensoreigenschaften möglich ist. Vorzugsweise werden zusätzlich die bei jedem Testmediendurchlauf konkret ermittelten Sensoreigenschaften aufgezeichnet, so dass ein Trend erkennbar wird und ein Sensor ausgetauscht werden kann, bevor er aus dem vorgegebenen Toleranzbereich herausfällt.

## Patentansprüche

1. Testmedium zur Funktionsprüfung, Justierung und/oder Kalibrierung mindestens eines Sensors (S1, S2) einer Wertdokumentbearbeitungsvorrichtung, umfassend eine maschinenlesbare Kennung (TM-1, ..., TM-6) die das Testmedium unterscheidbar macht und die dazu bestimmt ist, Informationen darüber zuzuordnen, welcher Sensor oder welche Sensoren in Bezug auf welche Eigenschaft und/ oder Eigenschaften anhand des Testmediums zu prüfen, justieren und/oder kalibrieren ist oder sind.

2. Testmedium nach Anspruch 1, wobei die Kennung auf beiden Seiten des Testmediums vorliegt.

3. Testmedium nach Anspruch 1 oder 2, wobei die Kennung eine Zeichenfolge und/oder einen Barcode umfasst.

4. Testmedium nach einem der Ansprüche 1 bis 3, wobei das Testmedium wie ein mit der Wertdokumentbearbeitungsvorrichtung zu bearbeitendes Wertdokument gestaltet ist und/ oder aus einem Wertdokument hergestellt wird.

5. Gruppe von Testmedien nach einem der Ansprüche 1 bis 4, die sich nur in ihrer Kennung unterscheiden.

6. Testmedium nach einem der Ansprüche 1 bis 5 zur Verwendung in einer Banknotenbearbeitungsvorrichtung.

7. Wertdokumentbearbeitungsvorrichtung mit Sensoren (S1, S2) zum Testen von Wertdokumenten in Bezug auf bestimmte Eigenschaften und mit einer Einrichtung zur Funktionsprüfung, Justierung und/oder Kalibrierung mehrerer dieser Sensoren, wobei die Einrichtung umfasst:
- einen Kennungssensor (1) zur Ermittlung einer Kennung (TM-1, ..., TM-6) eines der Wertdokumentbearbeitungsvorrichtung zugeführten Testmediums, und
- einen Datenspeicher, in dem eine Anzahl von Kennungen gespeichert ist und zu jeder dieser gespeicherten Kennungen Informationen darüber gespeichert sind, für welchen Sensor oder welche Sensoren in Bezug auf welche Eigenschaft und/ oder Eigenschaften eine Funktionsprüfung, Justierung und/oder Kalibrierung anhand des die zugehörige Kennung tragenden Testmediums durchzuführen ist.

8. Wertdokumentbearbeitungsvorrichtung nach Anspruch 7, wobei in dem Datenspeicher zu einzelnen der Sensoren Sensormessdaten gespeichert sind, die bei mindestens einer früher durchgeführten Funktionsprüfung, Justierung und/ oder Kalibrierung quantitativ ermittelt wurden.

9. Wertdokumentbearbeitungsvorrichtung nach Anspruch 8, wobei die Sensormeßdaten bei einer ersten Inbetriebnahme der Wertdokumentbearbeitungsvorrichtung ermittelt wurden.

10. Wertdokumentbearbeitungsvorrichtung nach Anspruch 8 oder 9, wobei die Sensormeßdaten bei mehreren früher durchgeführten Funktionsprüfungen, Justierungen und/ oder Kalibrierungen ermittelt wurden und eine Aussage über die zeitliche Änderung der Eigenschaft oder Eigenschaften des jeweiligen Sensors ermöglichen.

11. Wertdokumentbearbeitungsvorrichtung nach einem der Ansprüche 7 bis 10, umfassend eine Steuerungseinrichtung, die ein anhand der ermittelten Kennung als Testmedium erkanntes Dokument über ein Reject-Ausgabefach aus der Wertdokumentbearbeitungsvorrichtung ausschleust.

12. Wertdokumentbearbeitungsvorrichtung nach einem der Ansprüche 7 bis 11 für die Bearbeitung von Banknoten.

13. System umfassend eine Wertdokumentbearbeitungsvorrichtung nach einem der Ansprüche 7 bis 12 und ein Testmedium oder eine Gruppe von Testmedien nach einem der Ansprüche 1 bis 6.

14. Verfahren zur Funktionsprüfung, Justierung und/oder Kalibrierung von mindestens einem Sensor in einer Wertdokumentbearbeitungsvorrichtung umfassend die Schritte:
- Ermitteln einer Kennung auf mindestens einem Testmedium,
- Korrelieren der ermittelten Kennung mit dieser Kennung zugeordneten, in einem von dem mindestens einen Testmedium unabhängigen Datenspeicher gespeicherten Informationen darüber, zu welchem Sensor oder welchen Sensoren in Bezug auf welche Eigenschaft oder Eigenschaften eine Funktionsprüfung, Justierung und/oder Kalibrierung durchzuführen ist, und
- Durchführen der Funktionsprüfung, Justierung und/oder Kalibrierung des Sensors oder der Sensoren aufgrund der der ermittelten Kennung zugeordneten Informationen,
wobei zu der Eigenschaft oder den Eigenschaften mindestens eines Sensors bei der Durchführung der Funktionsprüfung, Justierung und/oder Kalibrierung ein konkreter Meßwert quantitativ ermittelt und mit mindestens einem Vergleichsmeßwert verglichen wird, der bei einem oder mehreren früheren Durchführungen für denselben Sensor ermittelt wurde.

15. Verfahren nach Anspruch 14, wobei der Vergleichsmeßwert bei einer ersten Inbetriebnahme der Wertdokumentbearbeitungsvorrichtung ermittelt wurde.

16. Verfahren nach Anspruch 14 oder 15, wobei die Vergleichsmeßwerte bei mehreren früheren Durchführungen der Funktionsprüfung, Justierung und/oder Kalibrierung ermittelt wurden, und wobei der Vergleich des konkreten Meßwerts mit den Vergleichsmeßwerten dem Zweck einer Trenderkennung über die quantitative Änderung der einen oder mehreren Eigenschaften des mindestens einen Sensors dient.

17. Verfahren nach einem der Ansprüche 14 bis 16, wobei mehrere Testmedien verwendet werden.

18. Verfahren nach Anspruch 17, wobei die mehreren Testmedien unterschiedliche Kennungen besitzen.

19. Verfahren nach einem der Ansprüche 14 bis 18, wobei das mindestens eine Testmedium am Ende des Verfahrens über ein Reject-Ausgabefach aus der Wertdokumentbearbeitungsvorrichtung ausgeschleust werden.

20. Verfahren nach einem der Ansprüche 14 bis 19, wobei eine Ablage der Testmedien in einem FIT- und/oder UNFIT-Ausgabefach die Funktionsfähigkeit und/oder die Notwendigkeit einer Wartung des Sensors anzeigt.

21. Verfahren nach einem der Ansprüche 14 bis 20 zur Bearbeitung von Banknoten.

## Claims

1. A test medium for functional testing, adjusting and/or calibrating at least one sensor (S 1, S2) of an apparatus for processing documents of value, comprising a machine-readable identification key (TM-1, ..., TM-6) rendering the test medium distinguishable and destined for assigning information about which sensor or which sensors is or are to be tested, adjusted and/or calibrated with respect to which property and/ or properties with the help of the test medium.

2. The test medium according to claim 1, wherein the identification key is provided on both sides of the test medium.

3. The test medium according to claim 1 or 2, wherein the identification key comprises a character string and/or a bar code.

4. The test medium according to any of claims 1 to 3, wherein the test medium is designed like a document of value to be processed with the apparatus for processing documents of value and/or is made from a document of value.

5. A group of test media according to any of claims 1 to 4, which only differ in their identification key.

6. The test medium according to any of claims 1 to 5 for being used in a bank note processing apparatus.

7. An apparatus for processing documents of value having sensors (S1, S2) for testing documents of value with respect to certain properties and having a device for functional testing, adjusting and/or calibrating a plurality of such sensors, the device comprising:
- an identification sensor (1) for determining an identification key (TM-1, ..., TM-6) of a test medium fed to the apparatus for processing documents of value, and
- a data memory, in which a number of identification keys is stored and to each of such identification keys pieces of information are stored about which sensor or which sensors with respect to which property and/or properties a functional test, adjustment and/or calibration is to be carried out for with the help of the pertinent test medium carrying the identification key.

8. The apparatus for processing documents of value according to claim 7, wherein in the data memory there are stored measured sensor data for individual ones of the sensors, which were quantitatively determined on at least one functional test, adjustment and/or calibration carried out earlier.

9. The apparatus for processing documents of value according to claim 8, wherein the measured sensor data were determined when first putting into operation the apparatus for processing documents of value.

10. The apparatus for processing documents of value according to claim 8 or 9, wherein the measured sensor data were determined at a plurality of functional tests, adjustments and/or calibrations carried out earlier and permit a statement about the time when the property or properties of the respective sensor changed.

11. The apparatus for processing documents of value according to any of claims 7 to 10, comprising a control unit, which transfers a document detected as a test medium with the help of the determined identification key out of the apparatus for processing documents of value via a reject output pocket.

12. The apparatus for processing documents of value according to any of claims 7 to 11 for processing bank notes.

13. A system comprising an apparatus for processing documents of value according to any of claims 7 to 12 and a test medium or a group of test media according to any of claims 1 to 6.

14. A method for functional testing, adjusting and/or calibrating at least one sensor in an apparatus for processing documents of value comprising the steps:
- determining an identification key on at least one test medium,
- correlating the determined identification key with information, which is assigned to this identification key and stored in a data memory independent of the at least one test medium, about which sensor or which sensors with respect to which property or properties a functional test, adjustment and/or calibration is to be carried out for, and
- carrying out the functional test, adjustment and/or calibration of the sensor or the sensors on the basis of the information assigned to the determined identification key, wherein when carrying out the functional test, adjustment and/or calibration for the property or the properties of at least one sensor a concrete measuring value is quantitatively determined and compared with at least one reference measuring value, which was determined at one or a plurality of earlier such functional tests, adjustments and/or calibrations carried out for the same sensor.

15. The method according to claim 14, wherein the reference measuring value was determined when first putting into operation the apparatus for processing documents of value.

16. The method according to claim 14 or 15, wherein the reference measuring values were determined at a plurality of functional tests, adjustments and/or calibrations carried out earlier, and wherein the comparison of the concrete measured value with the reference measuring values serves for the purpose of recognizing a trend regarding the quantitative change of the one or a plurality of properties of the at least one sensor.

17. The method according to any of claims 14 to 16, wherein a plurality of test media are used.

18. The method according to claim 17, wherein the plurality of test media have different identification keys.

19. The method according to any of claims 14 to 18, wherein at the end of the process the at least one test medium are transferred out of the apparatus for processing documents of value via a reject output pocket.

20. The method according to any of claims 14 to 19, wherein depositing the test media in a FIT and/or UNFIT output pocket indicates the functional ability of and/or the necessity of maintenance work for the sensor.

21. The method according to any of claims 14 to 20 for processing bank notes.

## Revendications

1. Support de test pour le contrôle de fonctionnement, le réglage et/ou le calibrage d'au moins un capteur (S1, S2) d'un dispositif de traitement de documents de valeur, comprenant un code lisible par ordinateur (TM-1,..., TM-6), lequel rend le support de test différenciable et lequel est déterminé pour affecter les informations indiquant quel(s) capteur(s) doit/doivent être contrôlé(s), réglé(s) et/ou calibré(s) à l'aide du support de test en fonction de la et/ou des propriété(s).

2. Support de test selon la revendication 1, dans lequel le code se situe sur les deux côtés du support de test.

3. Support de test selon la revendication 1 ou 2, dans lequel le code comprend une chaîne de caractères et/ou un code à barres.

4. Support de test selon l'une quelconque des revendications 1 à 3, dans lequel le support de test est conçu comme un document de valeur à traiter par le dispositif de traitement des documents de valeur et/ou est fabriqué à partir d'un document de valeur.

5. Groupe de supports de test selon l'une quelconque des revendications 1 à 4, qui ne se différencient que par leur code.

6. Support de test selon l'une quelconque des revendications 1 à 5, destiné à être utilisé dans un dispositif de traitement de billets de banque.

7. Dispositif de traitement de documents de valeur avec des capteurs (S 1, S2) destiné à tester des documents de valeur en fonction de propriétés données et avec un système de contrôle de fonctionnement, de réglage et/ou de calibrage de plusieurs de ces capteurs, dans lequel le système comprend :
- un capteur de code (1) pour identifier un code (TM-1, ..., TM-6) d'un support de test alimentant le dispositif de traitement de documents de valeur, et
- une mémoire, dans laquelle un nombre de codes est enregistré et, pour chacun de ces codes, des informations sont enregistrées, lesquelles indiquent pour quel(s) capteur(s) un contrôle de fonctionnement, un réglage et/ou un calibrage doit être exécuté à l'aide du support de test supportant le code correspondant en fonction de la ou des propriétés.

8. Dispositif de traitement de documents de valeur selon la revendication 7, dans lequel des données de mesure des capteurs sont enregistrées dans la mémoire pour chacun des capteurs, lesquelles données ont été déterminées de façon quantitative lors d'au moins un contrôle de fonctionnement, un réglage et/ou un calibrage effectué précédemment.

9. Dispositif de traitement de documents de valeur selon la revendication 8, dans lequel les données de mesure des capteurs ont été déterminées lors d'une première mise en service du dispositif de traitement des documents de valeur.

10. Dispositif de traitement des documents de valeur selon la revendication 8 ou 9, dans lequel les données de mesure des capteurs ont été déterminées lors de plusieurs contrôles de fonctionnement, réglages et/ou calibrages effectués précédemment et permettent de donner des renseignements sur la modification dans le temps de la ou des propriétés du capteur correspondant.

11. Dispositif de traitement des documents de valeur selon l'une quelconque des revendications 7 à 10, comprenant un système de pilotage, lequel guide un document identifié comme support de test à l'aide du code déterminé en dehors du dispositif de traitement de documents de valeur via un compartiment d'évacuation.

12. Dispositif de traitement de documents de valeur selon l'une quelconque des revendications 7 à 11 pour le traitement des billets de banque.

13. Système comprenant un dispositif de traitement de documents de valeur selon l'une quelconque des revendications 7 à 12 et un support de test ou un groupe de supports de test selon l'une quelconque des revendications 1 à 6.

14. Procédé de contrôle de fonctionnement, de réglage et/ou de calibrage d'au moins un capteur dans un dispositif de traitement de documents de valeur comprenant les étapes consistant à :
- déterminer un code sur au moins un support de test,
- corréler le code déterminé avec les informations affectées à ce code et enregistrées dans au moins une des mémoires dépendantes du support de test, lesquelles indiquent pour quel(s) capteur(s) un contrôle de fonctionnement, un réglage et/ou un calibrage doit être exécuté en fonction de quelle(s) propriété(s), et
- exécuter le contrôle de fonctionnement, le réglage et/ou le calibrage du ou des capteurs selon les informations affectées au code déterminé,
dans lequel une valeur de mesure concrète est déterminée de façon quantitative pour la ou les propriétés d'au moins un capteur lors de l'exécution du contrôle de fonctionnement, du réglage et/ou du calibrage et est comparée avec au moins une valeur de mesure de comparaison, laquelle a été déterminée lors d'une ou plusieurs exécutions précédentes pour le même capteur.

15. Procédé selon la revendication 14, dans lequel la valeur de mesure de comparaison a été déterminée lors d'une première mise en service du dispositif de traitement des documents de valeur.

16. Procédé selon la revendication 14 ou 15, dans lequel les valeurs de mesure de comparaison ont été déterminées lors de plusieurs exécutions précédentes du contrôle de fonctionnement, du réglage et/ou du calibrage, et dans lequel la comparaison de la valeur de mesure concrète avec les valeurs de mesure de comparaison ont pour but de déterminer un code de tendance sur la modification quantitative d'une ou plusieurs propriétés d'au moins un capteur.

17. Procédé selon l'une quelconque des revendications 14 à 16, dans lequel plusieurs supports de test sont utilisés.

18. Procédé selon la revendication 17, dans lequel les supports de test comportent des codes différents.

19. Procédé selon l'une quelconque des revendications 14 à 18, dans lequel au moins un des supports de test a été guidé en dehors du dispositif de traitement des documents de valeur via un compartiment d'évacuation à la fin du procédé.

20. Procédé selon l'une quelconque des revendications 14 à 19, dans lequel un dépôt des supports de test dans un compartiment d'évacuation FIT (bon) et/ou UNFIT (mauvais) indique la capacité de fonctionnement et/ou la nécessité d'un avertissement du capteur.

21. Procédé selon l'une quelconque des revendications 14 à 20 destiné à traiter les billets de banque.
